# EUROPÄISCHE PATENTSCHRIFT

(11) **EP 0 009 588 B1**
(45) Veröffentlichungstag und Bekanntmachung des Hinweises auf die Patenterteilung: **12.01.1983**
(21) Anmeldenummer: 79103032.3
(22) Anmeldetag: 20.08.1979
(51) Int. Cl.: G03D 5/06

(54) **Entwicklungseinrichtung zur Entwicklung von flächigem Diazokopiermaterial nach dem Halbfeuchtverfahren**
Device for the development of a flat diazocopy material by the semi-wet process
Dispositif de développement d'un matériau plan de diazocopie par le procédé semi-humide

(30) Priorität: 28.08.1978 DE 2837535
(43) Veröffentlichungstag der Anmeldung: 16.04.1980
(73) Patentinhaber: HOECHST AKTIENGESELLSCHAFT, 65926 Frankfurt am Main (DE)
(72) Erfinder: Schröter, Herbert, Dr., D-6204 Taunusstein 1 (DE); Broze, Artur, D-6200 Wiesbaden (DE)

## Beschreibung

Die Erfindung betrifft eine Entwicklungseinrichtung zur Entwicklung von flächigem Diazokopiermaterial nach dem Halbfeuchtverfahren mit einer drehbaren Antragswalze und einer auf sie drükkenden drehbaren Presswalze, zwischen denen eine Entwicklungszone für das flächige Diazokopiermaterial gebildet ist, sowie mit einer Pressrolle zum Ausüben einer zusätzlichen über die Presswalze auf die Antragswalze wirkenden Kraft, wobei die auf die Antragswalze wirkende Last gleichmässig in axialer Richtung über die Antragswalze verteilt ist und im wesentlichen in der Hauptebene, in der die Walzenachsen liegen, verläuft.

Zum Stand der Technik gehört eine Entwicklungseinrichtung (DE-OS 2209865), in der drei Walzen in einer Reihe in einer Ebene nebeneinanderliegend angeordnet sind, wobei die benachbarten Walzen zur gegenseitigen Anlage gelangen. Die an einem Ende der Reihe liegende Walze ist in Lagern drehbar gelagert, die in einer Stellung unbeweglich sind, und die beiden anderen Walzen sind in Richtung auf die ihnen jeweils benachbarten Walzen bzw. von dieser weg bewegbar.

Um die Walzen insbesondere an der zwischen zwei Walzen vorgesehenen linienförmigen Entwicklungszone zusammenzupressen, sind Mittel zum Ausüben eines Drucks auf diejenige Walze vorgesehen, die zu der ortsfest angeordneten drehbar gelagerten Walze am anderen Ende der Reihe der Walzenanordnung liegt. Diese Mittel bestehen im wesentlichen in einer Andruckrolle, die an der Aussenseite einer Quetschwalze anliegt, und die Quetschwalze und über diese eine Gummiwalze auf eine Gegendruckwalze drückt. Dabei übt die Andruckrolle ihren Druck im Mittelbereich, in axialer Richtung gesehen, auf die Quetschwalze aus. Der von der Andruckrolle ausgehende Druck wirkt sich in einer Durchbiegung der Quetschwalze, der Gummiwalze und der Gegendruckwalze über deren Länge aus, wobei die Durchbiegungsebene mit der Hauptebene, in der sämtliche Walzenachsen liegen, zusammenfällt. - Mit der in der Mitte der Walzenanordnung liegenden Gummiwalze wirkt ferner ein Antragdocht aus Filz als Mittel zum Aufbringen und Verteilen der Entwicklerflüssigkeit zusammen. Der Auftragdocht wird durch eine Feder an die mittlere Gummiwalze angedrückt, so dass auf dieser eine zusätzliche Kraftkomponente einwirkt.

Mit dieser bekannten Entwicklungseinrichtung wird zwar bei verhältnismässig geringen Papierbreiten ein gleichmässiger Antrag der Entwicklerflüssigkeit erzielt, jedoch läuft das flächige Diazokopiermaterial nicht immer faltenfrei durch die Auftragszone, welche die Entwicklungszone darstellt.

Bekannt istferner eine Entwicklungseinrichtung zur Entwicklung von flächigem Diazokopiermaterial nach dem Halbfeuchtverfahren mit einer Anordnung von wenigstens zwei um je eine Walzenachse drehbaren, gegeneinander gepressten Walzen, zwischen denen eine Entwicklungszone für das zu entwickelnde flächige Diazokopiermaterial gebildet ist, mit Mitteln zum Ausüben einer zusätzlichen Kraft auf mindestens eine der beiden Walzen sowie mit Mitteln zum Aufbringen und Verteilen von Entwicklerflüssigkeit auf eine der beiden Walzen (DE-A-2 749 627). Das Besondere dieser Entwicklungseinrichtung besteht darin, dass zum Ausüben einer zusätzlichen Kraft die Durchbiegungsebene einer der beiden Walzen derart ausserhalb der Hauptebene, in der die Walzenachsen liegen, verlegt ist, dass eine erste Schnittlinie der Durchbiegungsebene mit dem Mantel dieser Walze, von der aus die Durchbiegung in Richtung auf die Walzenachse verläuft, in Drehrichtung der Walze gesehen, vor dem Durchlaufspalt liegt. Das Diazokopiermaterial wird zwischen der ersten Schnittlinie und der Entwicklungszone auf dieser Walze mit ersten Führungsmitteln an einer ersten Übergangslinie zur Auflage gebracht. Hinter der Entwicklungszone vor der zweiten Schnittlinie der Durchbiegungsebene mit dem Mantel dieser Walze, von der aus die Durchbiegung von der Walzenachse weggerichtet ist, wird das Diazokopiermaterial durch zweite Führungsmittel an einer zweiten Übergangslinie entfernt.

Mit dieser Entwicklungseinrichtung kann auch grösseres flächiges Diazokopiermaterial faltenfrei durch die Entwicklungszone transportiert und in ihr entwickelt werden, jedoch sind in dieser Entwicklungseinrichtung die einwirkenden Kräfte und die Angriffspunkte dieser Kräfte bezüglich der Hauptebene genau zu wählen und abzustimmen, damit sich die gewünschten Verhältnisse einstellen.

Der vorliegenden Erfindung liegt daher die Aufgabe zugrunde, eine Entwicklungseinrichtung der eingangs genannten Art so weiterzubilden, dass bei unkritischem Aufbau, insbesondere hinsichtlich des Angriffspunktes und der Dimensionierung der auf die Walzen einwirkenden Kräfte, bei kleiner Presskraft zwischen der Presswalze und der Antragswalze ein gleichmässiger Antrag von Entwicklerlösung auf das durch die Entwicklungszone transportierte Diazokopiermaterial ermöglicht wird. Zu diesem Zweck soll die Verformung der Presswalze derjenigen der Antragswalze angepasst werden. Zum faltenfreien Transport und aus Gründen der konstruktiven Einfachheit sollen in der Entwicklungseinrichtung nur verhältnismässig kleine Presskräfte vorgesehen werden.

Diese Aufgabe ist für eine Entwicklungseinrichtung der eingangs genannten Gattung durch die im kennzeichnenden Teil des Anspruchs 1 angegebenen Merkmale gelöst.

Damit wird unter Aufbringung einer verhältnismässig kleinen Kraft auf die Antragswalze und die Presswalze ein so dünner gleichmässiger Entwicklerantrag erzielt, dass eine zusätzliche Trocknung des entwickelten Diazokopiermaterials nicht notwendig ist. Der in dem Durchlaufspalt auftretende Pressdruck ist dabei mit Sicherheit so gering, dass keine Faltenbildung auftritt. Die an der Presswalze wirkenden Kräfte sind so gross, dass sie ausreichen, um über die gesamte Länge ihre Verformung derjenigen der Antragswalze anzupassen. Vorteilhaft ist dabei, dass der gleichmässige Antrag der dünnen Entwicklerschicht bei faltenfreiem Durchlauf des Diazokopiermaterials durch die Entwicklungszone bei einem unkomplizierten Aufbau der Entwicklungseinrichtung, bei dem sämtliche Kräfte im wesentlichen in der Hauptebene verlaufen, in der die Walzenachsen liegen, erreicht wird.

Besonders günstige Entwicklungsergebnisse hinsichtlich eines gleichmässigen Antrags einer dünnen Entwicklerschicht werden durch solche Dimensionierung der Entwicklungseinrichtung erreicht, dass die an der Antragswalze angreifende Gesamtkraft einschliesslich ihres Eigengewichts in dem Bereich zwischen 304,02 und 328,52 N (31 und 33,5 kp) liegt.

Da der gleichmässige Antrag einer dünnen Schicht Entwicklerlösung an das zu entwickelnde Diazokopiermaterial auch durch die Dimensionierung des Druckes beeinflusst werden kann, mit der eine Dosierlamelle an der Antragswalze anliegt, ist für diese in Weiterbildung der Entwicklungseinrichtung vorgesehen, dass der Linienpressdruck, mit der die Dosierlamelle an die Antragswalze drückt, auf eine Grösse in dem Bereich zwischen 0,147 N/cm und 0,461 N/cm (15 p/cm und 47 p/cm) eingestellt ist.

Damit wird in vorteilhafter Weise eine gleichmässige Anlage der Dosierlamelle an der Antragswalze erzielt, wodurch der Entwicklerantrag ebenfalls gleichmässig in einer zur Entwicklung ausreichenden, aber nicht zu grossen Menge erfolgt. Dabei wird die Lamelle nicht so stark verformt, dass die Gleichmässigkeit des Entwicklerantrags gefährdet ist.

In besonders günstiger Dimensionierung ist ein Linienpressdruck der Dosierlamelle zwischen 0,147-0,461 N/cm (15-31 p/cm) vorgesehen.

Ein Ausführungsbeispiel der Erfindung wird im folgenden anhand einer Zeichnung dargestellt, in der die wesentlichen Teile der Entwicklungseinrichtung in einer Seitenansicht - nicht massstäblich - dargestellt sind.

In der Zeichnung ist mit 1 eine Pressrolle bezeichnet, die in einer Schwinge 2 drehbar gelagert ist. Die Schwinge 2 ist um eine Welle 3 schwenkbar. Die Pressrolle liegt mittig auf einer Presswalze 4 auf, wobei die Presswalze gegen eine Antragswalze 5 gedrückt wird. Hierzu ist die Presswalze in Richtung der durch die Achsen der Walzen verlaufenden mittleren Verbindungslinie zwischen der Pressrolle und der Presswalze und der Antragswalze verschiebbar geführt. Die Verbindungslinie ist die Schnittlinie der Hauptebene 1a mit der Zeichenebene.

Zwischen der Presswalze 4 und der Antragswalze 5 wird eine annähernd linienförmige Entwicklerzone 6 gebildet, wobei die Linie senkrecht zur Zeichenebene verläuft. Der Pressrollenkern, die mit gerillter Oberfläche ausgeführte Presswalze sowie ein Rohr 7 der mit einem Gummimantel 8 versehenen Antragswalze bestehen aus Stahl. Die Presswalze kann in einer anderen Ausführungsform auch glatt sein. Der Mantel 8 der Antragswalze ist aus relativ hartem Gummi mit einer Härte in dem Bereich zwischen 40 und 50 Shore ausgeführt.

Die Presswalze und die Antragswalze sind in Richtung der Pfeile 9, 10 drehbar und werden zur Drehung durch nichtdargestellte Antriebsmittel angetrieben.

Die Antragswalze taucht in einen offenen Vorratsbehälter 11 ein, der Entwicklerflüssigkeit enthält.

Die Antragswalze ist so dimensioniert, dass ihre Länge 1, ihr Elastizitätsmodul E und ihr Trägheitsmoment J in einem bestimmten Verhältnis zueinander stehen, und zwar soll der Ausdruck eine Grösse von 4,39 - 10⁻⁴ cm/N (43,1 . 10⁻⁴ cm/kp) annehmen. Die Konstruktionsparameter für die Antragswalze sind also hier so aufeinander abgestimmt, dass die angegebene Grösse erreicht wird.

Die Presswalze ist so konstruiert, dass ihre Länge 1, ihr Elastizitätsmodul E und ihr Flächenträgheitsmoment J für den Ausdruck die Grösse 1.32 10-3 cm/N (12.9 10⁻³ cm/kp) ergibt.

Damit ist je eine die Durchbiegung der Antragswalze und der Presswalze bestimmende Grösse festgelegt. Die die Durchbiegung bestimmenden Kräfte sind als Last gleichmässig in axialer Richtung über die jeweils betrachtete Walze verteilt.

An den Mantel 8 der Antragswalze wird eine Dosierlamelle 12 aus Kunststoff (PVC) gedrückt, die an einem schwenkbaren Lamellenträger 13 befestigt ist.

Auf die Antragswalze 5 wirkt eine äussere Kraft K_{A} in Richtung der Hauptebene, die sich aus dem Gewicht der Presswalze 4 und einer durch die Pressrolle 1 auf die Presswalze zusätzlich ausgeübten Kraft zusammensetzt. Ausserdem wirkt im wesentlichen in Richtung der Hauptebene eine durch die Dosierlamelle 12 ausgeübte Kraft K_{L} auf die Antragswalze.

Die Kraft, die die Verformung der Presswalze verursacht, ist gleich der Kraft K_{A}.

## Patentansprüche

1. Entwicklungseinrichtung zur Entwicklung von flächigem Diazokopiermaterial nach dem Halbfeuchtverfahren mit einer drehbaren Antragswalze und einer auf sie drückenden drehbaren Presswalze, zwischen denen eine Entwicklungszone für das flächige Diazokopiermaterial gebildet ist, sowie mit einer Pressrolle zum Ausüben einer zusätzlichen über die Presswalze auf die Antragswalze wirkenden Kraft, wobei die auf die Antragswalze wirkende Last gleichmässig in axialer Richtung über die Antragswalze verteilt ist und im wesentlichen in der Hauptebene, in der die Walzenachsen liegen, verläuft, dadurch gekennzeichnet, dass die auf die Antragswalze (5) wirkende, gleichmässig verteilte, aus Teilkräften, nämlich einer durch die Pressrolle (1) auf die Presswalze (4) ausgeübten Kraft, dem Gewicht der Presswalze (4) und dem Eigengewicht der Antragswalze (5), zusammengesetzte Last im Bereich zwischen 264,78 N (27 kp) und 402,07 N (41 kp) liegt, und dass die für die Durchbiegung der Presswalze (4) und der Antragswalze (5) bei gleichmässiger Verteilung der Last auf der jeweiligen Walze massgebliche Beziehung für die Presswalze (4) 1,32 10-3 cm/N (12,9 10⁻³ cm/kp) und für die Antragswalze (5) 4,39 10-4 cm/N (43,1 10⁻⁴ cm/ kp) ergibt, wobei I die Länge, E das Elastizitätsmodul des Materials und J das Flächenträgheitsmoment der Press- bzw. der Antragswalze ist.

2. Entwicklungseinrichtung nach Anspruch 1, dadurch gekennzeichnet, dass die auf der Antragswalze (5) verteilte Last in dem Bereich zwischen 304,00 und 328,52 N (31 und 33,5 kp) liegt.

3. Entwicklungseinrichtung nach Anspruch 1, mit einer an der Antragswalze anliegenden Dosierlamelle, dadurch gekennzeichnet, dass der Linienpressdruck, mit dem die Dosierlamelle (12) an die Antragswalze (5) drückt, in einem Bereich zwischen 0,147 N/cm (15 p/cm) und 0,461 N/cm (47 p/cm) liegt.

4. Entwicklungseinrichtung nach Anspruch 3, dadurch gekennzeichnet, dass der Linienpressdruck der Dosierlamelle (12) 0,147-0,304 N/cm (15-31 p/cm) beträgt.

## Claims

1. Developing apparatus for developing a flat diazotype material according to the semi-dry process, comprising a rotatable applicator roll and a rotatable press roll pressing on the applicator roll, whereby a developing zone for the flat diazotype material is formed between the two rolls, further comprising a pressing roller to exert an additional force, via the press roll, on the applicator roll, the load acting on the applicator roll being uniformly distributed in axial direction across the applicator roll and substantially extending in the principal plane, in which the shafts of the rolls lie, characterized in that the uniformly distributed load acting on the applicator roll (5) and combined of partial forces, namely a force exerted by the pressing roller (1) on the press roll (4), the weight of the press roll (4) and the own weight of the applicator roll (5) is in the range between 264,87 N (27 kp) and 403,44 N (41 kp), and further characterized in that the determinative relationship for the bending of the press roll (4) and the applicator roll (5) under uniform distribution of load on each roll, results in 1,32 10-3 cm/N (12,9 10-3 cm/kp) for the press roll (4) and 4,39 ·10⁻⁴ cm/N (43,1 · 10⁻⁴ cm/kp) for the applicator roll (5), with I being the length, E the modulus of elasticity of the material and J the geometrical moment of inertia of the press roll and of the applicator roll, respectively.

2. Developing apparatus according to claim 1, characterized in that the load distributed over the applicator roll (5) is in the range between 304,00 and 328,52 N (31 and 33,5 kp).

3. Developing apparatus according to claim 1, comprising a dosing bar resting against the applicator roll, characterized in that the amount of line pressure exerted by the dosing bar (12) on the applicator roll (5) is in the range between 0,147 N/cm (15 p/cm) and 0,461 N/cm (47 p/cm).

4. Developing apparatus according to claim 3, characterized in that the amount of line pressure of the dosing bar (12) is 0,147-0,304 N/cm (15-31 p/cm).

## Revendications

1. Dispositif de développement d'un matériau plat de diazocopie par le procédé semi-humide comportant un cylindre d'application rotatif, un cylindre de serrage rotatif s'appuyant sur ce cylindre d'application entre lesquels se forme une zone de développement pour le matériau de diazocopie plat, ainsi qu'un rouleau d'appui qui exerce, par l'intermédiaire du cylindre de serrage, une force supplémentaire sur le cylindre d'application, à la suite de quoi la charge qui agit ainsi sur le cylindre d'application est répartie d'une manière uniforme dans le sens axial sur le cylindre d'application, et évolue essentiellement dans le plan principal dans lequel se trouvent les axes de ces cylindres, caractérisé en ce que la force exercée sur le cylindre d'application (5) et répartie uniformément sur celui-ci se compose de forces partielles, à savoir une force exercée par le rouleau d'appui (1) sur le cylindre de serrage (4), le poids de ce rouleau de serrage (4) et le poids propre du cylindre d'application (5) et se situe entre 264,87 N (27 kp) et 403,44 N (41 kp) et en ce que la relation qui définit le fléchisse- ment du cylindre de serrage (4) et le fléchissement du cylindre d'application (5) sous l'effet d'une charge uniformément répartie, fixe de fléchissement à 1,32 10-³ cm/N (12,9 10-³ cm/kp) pour le cylindre de serrage (4) et à 4,39 · 10⁻⁴ cm/N (43,1 · 10⁻⁴cm/kp) pour le cylindre d'application (5) dans laquelle la relation «I» représente la longueur, «E» le module d'élasticité du matériau et «J» le moment d'inertie géométrique, tant du cylindre de serrage que du cylindre d'application.

2. Dispositif de développement selon la revendication 1, caractérisé en ce que la charge répartie sur le cylindre d'application (5) se situe entre 304,00 et 328,52 N (entre 31 et 33,5 kp).

3. Dispositif de développement selon la revendication 1, équipé d'une lamelle de dosage s'appuyant contre le cylindre d'application, caractérisé en ce que la pression d'appui linéaire exercée par la lamelle de dosage (12) sur le cylindre d'application (5) se situe entre 0,147 N/cm (15 p/cm) et 0,461 N/cm (47 p/cm).

4. Dispositif de développement selon la revendication 3, caractérisé en ce que la pression d'appui linéaire de la lamelle de dosage (12) se situe entre 0,147 et 0,304 N/cm (soit entre 15 et 31 p/cm).
